# FASCICULE DE BREVET EUROPEEN

(11) **EP 2 813 903 B1**
(45) Date de publication et mention de la délivrance du brevet: **29.11.2017**
(21) Numéro de dépôt: 13171980.9
(22) Date de dépôt: 14.06.2013
(51) Int. Cl.: G04B 29/02, G04B 35/00

(54) **Réglage mécanique de l'ébat d'un mobile d'horlogerie**
Mechanische Einstellung des Lagerspiels eines Uhrwerk-Zahnrads
Mechanical adjustment of the shaking of a timepiece mobile

(43) Date de publication de la demande: 17.12.2014
(73) Titulaire: ETA SA Manufacture Horlogère Suisse, 2540 Grenchen (CH)
(72) Inventeur: Mertenat, Olivier, 4500 Solothurn (CH)
(74) Mandataire: Giraud, Eric

(56) Documents cités:
- CH-A- 23 837
- CH-A- 503 308
- CH-A2- 705 087
- FR-A- 1 545 748

## Description

### Domaine de l'invention

L'invention concerne un mouvement d'horlogerie comportant au moins une platine et un pont pour le maintien de part et d'autre d'un mobile dont un pivot inférieur occupe une position de référence sur ladite platine, où ledit mouvement comporte des moyens de réglage en hauteur d'au moins un premier point dudit pont par rapport à ladite platine selon la direction de l'axe de rotation dudit mobile, ledit premier point étant, en projection sur un plan de référence de ladite platine orthogonal audit axe de rotation dudit mobile, à une première distance non nulle de ladite position de référence.

L'invention concerne encore une montre comportant au moins un tel mouvement.

L'invention concerne le domaine des instruments mécaniques de précision, et plus précisément d'horlogerie. Elle concerne en particulier des mouvements d'horlogerie comportant des mobiles pivotés entre deux éléments de structure.

### Arrière-plan de l'invention

Le réglage de l'ébat d'un mobile horloger pivoté entre deux éléments de structure, notamment entre une platine et un pont, aussi dit coq notamment dans le cas d'un pont de balancier, permet souvent d'optimiser son fonctionnement, ainsi que la performance du mouvement dans lequel il est intégré. Souvent, cet ébat n'est pas réglable, et résulte des tolérances de fabrication et des jeux fonctionnels. Pour surmonter cette absence de plage de réglage, un horloger expérimenté sait effectuer une déformation locale d'un des composants de l'assemblage, le moins rigide, par exemple le coq, pour effectuer un réglage d'ébat, par exemple selon une amplitude de 20 à 40 micromètres pour un réglage d'ébat de balancier au T1.

Cette manipulation est délicate, approximative, coûteuse en temps, nécessite du personnel de haute qualification, et n'est pas reproductible ni automatisable.

L'autre option consiste à modifier manuellement la position relative d'un pont par rapport à une platine, et notamment de modifier la position d'un amortisseur porte-palier que comporte la platine, par rapport au pont, ou inversement, ce qui nécessite un déchassage, et entraîne, comme dans le cas précédent, une influence sur la force de tenue de l'amortisseur, ou/et une déformation d'au moins un des composants, ce qui n'est pas souhaitable.

Un réglage mécanique est donc préférable, car il permet de pallier les défauts de répétitivité, et est accessible à du personnel moins hautement qualifié, et est automatisable. Toutefois, l'espace disponible dans un calibre ne permet en général pas de loger un mécanisme de réglage supplémentaire, tout particulièrement dans la direction de l'épaisseur du mouvement selon laquelle un tel réglage d'ébat doit en général être effectué.

Le document FR 1 545 748 au nom de THE UNITED STATES TIME CORPORATION décrit un dispositif pour régler axialement un pont de balancier par rapport à une platine, avec un élément à excentrique, d'axe perpendiculaire à la platine, comportant une tête excentrique coopérant avec une surface inférieure pentée du pont pour ajuster celui-ci en position. Ce dispositif comporte des moyens de blocage en position.

Le document CH 705 087 A2 au nom de HUBLOT SA décrit un organe de réglage de la distance entre le pont et la platine, muni d'une partie filetée vissée dans le pont, et comportant une molette.

### Résumé de l'invention

L'invention se propose de créer des moyens de réglage mécanique de l'ébat d'un mobile horloger dans un mouvement, sans altérer les dimensions de ce mouvement, et de façon à transformer facilement et au moindre coût un mouvement existant, par action sur le nombre le plus réduit possible de composants, et avec des usinages simples. Le réglage selon l'invention est, encore, conçu pour être facilement automatisable.

A cet effet, l'invention concerne un mouvement d'horlogerie comportant au moins une platine et un pont pour le maintien de part et d'autre d'un mobile dont un pivot inférieur occupe une position de référence sur ladite platine, où ledit mouvement comporte des moyens de réglage en hauteur d'au moins un premier point dudit pont par rapport à ladite platine selon la direction de l'axe de rotation dudit mobile, ledit premier point étant, en projection sur un plan de référence de ladite platine orthogonal audit axe de rotation dudit mobile, à une première distance non nulle de ladite position de référence, caractérisé en ce que lesdits moyens de réglage en hauteur comportent des moyens de commande mobiles en rotation autour d'un axe de commande perpendiculaire par rapport audit axe de rotation dudit mobile, et comportent des moyens de transformation de mouvement entre lesdits moyens de commande et un poussoir mobile selon une direction parallèle audit axe de rotation dudit mobile.

L'invention concerne encore une montre comportant au moins un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle et en perspective, un mouvement d'horlogerie, plus particulièrement de montre, avec un balancier maintenu entre une platine et un pont de balancier aussi appelé coq, ce pont étant réglable par rapport à cette platine selon un premier mode de réalisation de l'invention visible sur les figures 1 à 7, avec, en périphérie de la platine au plus près de l'observateur, une vis radiale appartenant à des moyens de commande de moyens de réglage en hauteur du coq selon l'invention, lequel coq est maintenu serré sur la platine par une vis voisine, et d'axe parallèle à celui du balancier ;
- la figure 2 représente, de façon similaire, le même mouvement après dépose du coq et du balancier, et une bille constituant un poussoir de réglage en hauteur du coq est visible dans l'axe de cette vis de réglage radiale ;
- la figure 3 représente, de façon schématisée et en vue de dessus, la même zone du mouvement avec uniquement la platine et ses usinages de réception des moyens de commande, des moyens de réglage en hauteur, et des moyens de fixation ;
- la figure 4 est une vue schématisée, en coupe, partielle, du mouvement au voisinage des moyens de commande des moyens de réglage en hauteur du coq, selon un plan parallèle à l'axe du balancier et passant par l'axe de la vis radiale appartenant aux moyens de commande ;
- la figure 5 représente, de façon schématisée et partielle, une montre comportant un tel mouvement ;
- la figure 6 représente, de façon analogue à la figure 4, une coupe de la platine munie d'une vis de réglage radiale équipée de moyens d'arrêt sous la forme d'un contre-écrou externe ;
- la figure 7 représente, de façon analogue à la figure 5, une montre comportant un mouvement selon l'invention et qui comporte encore un réglage angulaire du coq par rapport à la platine ;
- les figures 8 à 10 illustrent un deuxième mode de réalisation de l'invention, pour lequel les figures 5 et 7 restent aussi valables :
- la figure 8 est une vue schématisée, en coupe, partielle, du mouvement dans un plan passant l'axe d'un poussoir fileté qui est mû par le taraudage d'une couronne dont la denture externe engrène avec une vis sans fin laquelle constitue les moyens de commande, le plan de coupe étant perpendiculaire à l'axe de cette vis sans fin ;
- la figure 9 est une vue schématisée, de dessus, pont enlevé, du mécanisme de la figure 8 équipant la platine ;
- la figure 10 est une vue schématisée et de dessus de cette palatine dans la zone d'implantation de ce mécanisme.

### Description détaillée des modes de réalisation préférés

L'invention concerne le domaine des mouvements d'horlogerie comportant des mobiles pivotés entre deux éléments de structure, et dont un réglage axial est avantageux. Plus particulièrement l'invention concerne le domaine des mécanismes régulateurs.

Si l'invention est plus précisément décrite ici pour le réglage d'un ébat axial d'un balancier, il est clair que le maître horloger saura la transposer au réglage axial d'autres mobiles comportant le même type de montage.

On entend ici par mobile tout composant horloger monté mobile en pivotement. Les figures illustrent un cas particulier où ce mobile est un balancier.

L'invention concerne un mouvement 1 d'horlogerie comportant au moins une platine 2 et un pont 3 pour le maintien de part et d'autre d'un mobile 4, notamment d'un balancier auquel cas le pont 3 de balancier est aussi appelé coq. Un pivot inférieur 5 du mobile 4 occupe une position de référence P0 sur cette platine 2.

Le mouvement 1 comporte des moyens de réglage en hauteur 6 d'au moins un premier point P1 de ce pont 3 par rapport à la platine 2 selon une direction parallèle à la direction de l'axe de rotation D0 du mobile 4.

Ce premier point P1 est, en projection sur un plan de référence PR de la platine 2 orthogonal à l'axe de rotation D0 du mobile 4, à une première distance L1 non nulle de cette position de référence P0.

Selon l'invention, les moyens de réglage en hauteur 6 comportent des moyens de commande 7, qui sont mobiles en rotation autour d'un axe de commande D7 perpendiculaire par rapport à la direction de l'axe de rotation D0 du mobile 4. Ces moyens de réglage en hauteur comportent des moyens de transformation de mouvement 8 entre les moyens de commande 7 d'une part, et d'autre part un poussoir 9 mobile selon une direction D9 parallèle à l'axe de rotation D0 du mobile 4. Dans une réalisation particulière, ce poussoir 9 est magnétique, ainsi que les moyens de commande 7, selon des polarités tendant à les attirer les uns vers l'autre en position de montage et de fonctionnement, sans que pour autant le champ magnétique ne perturbe l'échappement.

Un premier mode de réalisation de l'invention est illustré par les figures 1 à 7.

Tel que visible sur la figure 4, les moyens de commande 7 coopèrent avec des moyens complémentaires 17 aménagés dans un premier logement 27 que comporte la platine 2.

Dans une réalisation particulière, les moyens de commande 7 sont constitués par un vis radiale dont le filetage coopère avec un taraudage constituant ces moyens complémentaires 17 aménagés dans un premier logement 27, ici un perçage long, que comporte la platine 2.

Les moyens de commande 7 comportent, tel que représenté sur la figure 4, ces moyens de transformation de mouvement 8 sous la forme d'un cône 80 ou d'une surface rayonnée.

Le poussoir 9 comporte également une surface 91 sphérique ou rayonnée, ou encore conique si la surface 80 est sphérique ou rayonnée, qui coopère avec les moyens de transformation de mouvement 8.

Ce poussoir 9, ou cette bille, peut prendre appui directement sur une surface inférieure du pont 3, qu'il n'est alors pas nécessaire de réusiner, dans l'optique de transformation d'un mouvement existant. Dans une variante, le poussoir peut prendre appui sur une surface de réception 39 au niveau du coq : empreinte sphérique ou conique, gorge, ou similaire, pour la réception de l'extrémité du poussoir 9 qui est opposée aux moyens de transformation de mouvement 8.

L'extrémité du poussoir 9, qui coopère avec les moyens de réglage 7, est de préférence toujours saillante au-dessus de la surface supérieure 20 de la platine 2 faisant face à la surface inférieure 30 du pont 3, de façon à permettre un réglage en éloignement ou en rapprochement du pont 3 et de la platine 2.

Dans une variante particulière, tel que visible sur la figure 6, les moyens de commande 7 comportent des moyens d'arrêt 71, qui sont agencés pour coopérer avec la platine 2 pour l'arrêt en position après réglage des moyens de commande 7 par rapport à la platine 2 selon l'axe de commande D7. Dans une version particulière, ces moyens d'arrêt 71 comportent au moins un contre-écrou (monté sur la vis quand les moyens de commande 7 comportent une vis comme dans le cas de la figure), ou au moins un ressort, ressort à boudin ou circlips, ou similaire.

Le pont 3 peut, selon la réalisation du mouvement 1, encadrer le mobile 4 de part et d'autre de son axe de rotation D0, ou bien être monté en porte-à-faux d'un seul côté de cet axe D0 ; dans cette configuration, on utilise la désignation de pont balancier traversant. La fixation du pont 3 sur la platine 2, et son bon positionnement relatif par rapport à celle-ci, nécessitent un serrage de bonne qualité, qui est réalisé de préférence par au moins un moyen de serrage tel qu'une vis, et au moins une référence de positionnement telle que vis avec portée de pivot, pion de centrage, ou similaire. De préférence la référence de positionnement comporte un élément de centrage, tel que pivot ou pion dans une goutte ou un alésage, ou inversement, et un élément d'alignement, tel qu'un pion dans une lumière alignée avec l'élément de centrage, ou inversement. Qu'il s'agisse d'un coq ou d'un pont balancier traversant le système de centrage et d'alignement reste identique.

Dans la version illustrée par les figures, le mouvement 1 comporte une vis de serrage 35 coopérant avec un taraudage 25 de la platine 2, selon un axe rectiligne D2 sensiblement parallèle à l'axe de rotation D0 du mobile 4, pour le serrage en appui du pont 3 sur le poussoir 9. Ce taraudage 25 est positionné dans une position P2, à une deuxième distance L2 non nulle de la position de référence P0 du mobile 4. De préférence, cette deuxième distance L2 est différente de la première distance L1. Dans une version préférée illustrée par les figures, l'axe rectiligne D9 du logement 29 et l'axe rectiligne D2 du taraudage 25 sont coplanaires avec l'axe de rotation D0 du mobile 4.

Dans une variante particulière, le mouvement 1 comporte une vis de pivot 36 coopérant avec un taraudage 26 de la platine 2 selon un axe rectiligne de pivotement D6 sensiblement parallèle à l'axe de rotation D0 du mobile 4, pour autoriser un réglage angulaire du pont 3 par rapport à la platine 2 autour de cet axe rectiligne de pivotement D6, et pour le serrage en appui, dans une position angulaire déterminée, du pont 3 sur la platine 2 . Ce taraudage 26 est positionné à une troisième distance L3 non nulle de la position de référence P0. Dans cette même variante, le mouvement 1 comporte de préférence des moyens micrométriques de réglage angulaire 60 pour le réglage angulaire relatif du pont 3 par rapport à la platine 2. Et, quand le pont 3 comporte une surface de réception 39 du poussoir 9, cette surface de réception 39 est avantageusement limitée par des surfaces de butée qui limitent la course angulaire de réglage angulaire relatif du pont 3 par rapport à la platine 2, et la vis de serrage 35 prend appui sur une surface plane du pont 3, ou dans une rainure plane 37 du pont 3 délimité par des surfaces de butée. Dans un exemple particulier, ces moyens micrométriques de réglage angulaire 60 comportent une vis 61 logée dans un taraudage 21 sensiblement radial de la platine 2, ou respectivement dans un taraudage 31 sensiblement radial du pont 3, et cette vis 61 est agencée pour repousser ou tirer un doigt 62 solidaire du pont 3, ou respectivement de la platine 2, par exemple au niveau d'une gorge 63 que comporte la vis 61, ou similaire.

Dans une variante, tel que visible sur les figures 8 à 10, la transmission de mouvement se fait par un vérin à vis : les moyens de commande 7 sont constitués par une vis sans fin 75, qui est guidée dans le premier logement 27 constitué par au moins une portée lisse dans au moins un alésage de la platine 2, dans laquelle est arrêtée axialement, d'un côté par épaulement 77 de la vis sans fin 75, qui coopère avec un épaulement 277 de la platine 2, et de l'autre côté par une goupille 79 chassée dans la platine 2 après montage de la vis sans fin 75, pour immobiliser la face 78 de celle-ci.

La vis sans fin 75 entraîne une couronne 81 prisonnière dans un alésage borgne 82 de la platine 2, dans laquelle elle est enfermée par la tête 83 d'un poussoir 84 qui constitue le poussoir 9. La couronne 81 comporte une denture externe 85 qui coopère avec la vis sans fin 75, et un taraudage interne 86, qui coopère avec un filetage 87 du poussoir 84. Ce poussoir comporte deux plats 88 qui l'immobilisent en rotation dans une lumière oblongue 89 de la platine 2. De ce fait le poussoir 84 est mobile selon la direction Z de l'axe D9 commun à la couronne 81 et au poussoir 84, quand on manoeuvre la vis sans fin 75, par exemple par un outil dans une fente 75A.

Dans une variante avantageuse, une précontrainte par des moyens de précontrainte 90, représentés sous forme d'un ressort hélicoïdal sur la figure 8, permet de rattraper les jeux de filetage-taraudage et entre les dentures, et de bien plaquer le poussoir 84 contre le pont 3.

De préférence, la vis sans fin 75 comporte une portée cylindrique 75B pour son guidage dans un alésage 377 de la platine 2.

Le montage de l'ensemble est aisé: on monte d'abord le poussoir 84 dans la couronne 81, on les dépose dans leur logement 82 en indexant le poussoir 84 de façon à guider ses plates 88 dans la rainure oblongue 89, puis on vient visser la vis sans fin 75, la mettre en position de butée sur la face 277 de la platine 2, puis on chasse la goupille d'arrêt 79, avant de poser le pont 3.

Le mouvement 1 selon l'invention est conçu pour un réglage facile au moment de la mise au point, et à cet effet les moyens de commande 7 sont de préférence situés en périphérie de la platine 2, et sont accessibles après assemblage du mouvement 1 complet. De la même façon, quand le mouvement 1 comporte des moyens micrométriques de réglage angulaire 60, ceux-ci sont également situés en périphérie de la platine 2 ou du pont 3, et sont accessibles après assemblage du mouvement 1 complet.

L'invention concerne encore une montre 100 comportant au moins un tel mouvement 1.

L'invention permet ainsi d'éviter toute déformation du coq, de réutiliser des composants existants par des usinages simples, de ne rajouter que des composants très simples tels que billes, vis, ou similaires, d'effectuer des réglages d'ébat précis, rapides, reproductibles, et automatisables, grâce à l'accessibilité d'une vis pointeau en périphérie de la platine. De plus, cette conception dans l'épaisseur de la platine (ou de la platine et du coq) n'introduit, au voisinage du mobile dont on veut régler l'ébat, aucun élément susceptible de venir en interférence ou en collision avec un composant voisin voire le mobile lui-même.

Le mécanisme est simple, est facilement intégrable dans les mouvements existants, et procure un pouvoir réglant élevé.

## Revendications

1. Mouvement (1) d'horlogerie comportant au moins une platine (2) et un pont (3) pour le maintien de part et d'autre d'un mobile (4) dont un pivot inférieur (5) occupe une position de référence (P0) sur ladite platine (2), où ledit mouvement (1) comporte des moyens de réglage en hauteur (6) d'au moins un premier point (P1) dudit pont (3) par rapport à ladite platine (2) selon la direction de l'axe de rotation (D0) dudit mobile (4), ledit premier point (P1) étant, en projection sur un plan de référence (PR) de ladite platine (2) orthogonal audit axe de rotation (D0) dudit mobile (4), à une première distance (L1) non nulle de ladite position de référence (P0), **caractérisé en ce que** lesdits moyens de réglage en hauteur (6) comportent des moyens de commande (7) mobiles en rotation autour d'un axe de commande (D7) perpendiculaire par rapport audit axe de rotation (D0) dudit mobile (4), et comportent des moyens de transformation de mouvement (8) entre lesdits moyens de commande (7) et un poussoir (9) mobile selon une direction (D9) parallèle audit axe de rotation (D0) dudit mobile (4).

2. Mouvement (1) selon la revendication 1, **caractérisé en ce que** lesdits moyens de commande (7) coopèrent avec des moyens complémentaires (17) aménagés dans un premier logement (27) que comporte ladite platine (2).

3. Mouvement (1) selon la revendication 2, **caractérisé en ce que** lesdits moyens de commande (7) sont constitués par une vis dont le filetage coopère avec un taraudage constituant lesdits moyens complémentaires (17) aménagés dans un premier logement (27) que comporte ladite platine (2).

4. Mouvement (1) selon l'une des revendications précédentes, **caractérisé en ce que** lesdits moyens de commande (7) comportent lesdits moyens de transformation de mouvement (8) sous la forme d'un cône ou d'une surface rayonnée.

5. Mouvement (1) selon l'une des revendications précédentes, **caractérisé en ce que** ledit poussoir (9) comporte une surface (91) sphérique ou rayonnée qui coopère avec lesdits moyens de transformation de mouvement (8).

6. Mouvement (1) selon l'une des revendications précédentes, **caractérisé en ce que** ledit pont (3) comporte une surface de réception (39) de l'extrémité dudit poussoir (9) qui est opposée auxdits moyens de transformation de mouvement (8).

7. Mouvement (1) selon l'une des revendications précédentes, **caractérisé en ce que** ladite platine (2) comporte un logement (29) de guidage dudit poussoir (9) selon un axe rectiligne (D9) sensiblement parallèle audit axe de rotation (D0) dudit mobile (4).

8. Mouvement (1) selon l'une des revendications précédentes, **caractérisé en ce que** lesdits moyens de commande (7) comportent des moyens d'arrêt (71) agencés pour coopérer avec ladite platine (2) pour l'arrêt en position après réglage desdits moyens de commande (7) par rapport à ladite platine (2) selon ledit axe de commande (D7).

9. Mouvement (1) selon la revendication précédente, **caractérisé en ce que** lesdits moyens d'arrêt (71) comportent au moins un contre-écrou ou au moins un ressort.

10. Mouvement (1) selon l'une des revendications précédentes, **caractérisé en ce qu'**il comporte une vis de serrage (35) agencée pour coopérer avec un taraudage (25) de ladite platine (2) selon un axe rectiligne (D2) sensiblement parallèle audit axe de rotation (D0) dudit mobile (4).pour le serrage en appui dudit pont (3) sur ledit poussoir (9), ledit taraudage (25) étant positionné à une deuxième distance (L2) non nulle de ladite position de référence (P0).

11. Mouvement (1) selon la revendication précédente, **caractérisé en ce que** ladite deuxième distance (L2) est différente de ladite première distance (L1).

12. Mouvement (1) selon les revendications 7 et 11, **caractérisé en ce que** ledit axe rectiligne (D9) dudit logement (29) et ledit axe rectiligne (D2) dudit taraudage (25) sont coplanaires audit axe de rotation (D0) dudit mobile (4).

13. Mouvement (1) selon l'une des revendications précédentes, **caractérisé en ce qu'**il comporte une vis de pivot (36) coopérant avec un taraudage (26) de ladite platine (2) selon un axe rectiligne de pivotement (D6) sensiblement parallèle audit axe de rotation (D0) dudit mobile (4), pour autoriser un réglage angulaire dudit pont (3) par rapport à ladite platine (2) autour dudit axe rectiligne de pivotement (D6), et pour le serrage en appui, dans une position angulaire déterminée, dudit pont (3) sur ladite platine (2), ledit taraudage (26) étant positionné à une troisième distance (L3) non nulle de ladite position de référence (P0).

14. Mouvement (1) selon la revendication précédente, **caractérisé en ce qu'**il comporte des moyens micrométriques de réglage angulaire (60) pour le réglage angulaire relatif dudit pont (3) par rapport à ladite platine (2).

15. Mouvement (1) selon les revendications 6 et 14, **caractérisé en ce que** ladite surface de réception (39) dudit poussoir (9) est limitée par des surfaces de butée limitant la course angulaire de réglage angulaire relatif dudit pont (3) par rapport à ladite platine (2).

16. Mouvement (1) selon la revendication 14 ou 15, **caractérisé en ce que** lesdits moyens micrométriques de réglage angulaire (60) comportent une vis (61) logée dans un taraudage (21) sensiblement radial de ladite platine (2), ou respectivement dans un taraudage (31) sensiblement radial dudit pont (3), ladite vis (61) étant agencée pour repousser ou tirer un doigt (62) solidaire dudit pont (3), ou respectivement de ladite platine (2).

17. Mouvement (1) selon l'une des revendications 14 à 16, **caractérisé en ce que** lesdits moyens micrométriques de réglage angulaire (60) sont situés en périphérie de ladite platine (2) ou dudit pont (3) et sont accessibles après assemblage dudit mouvement (1) complet.

18. Mouvement (1) selon l'une des revendications précédentes, **caractérisé en ce que** lesdits moyens de commande (7) sont situés en périphérie de ladite platine (2) et sont accessibles après assemblage dudit mouvement (1) complet.

19. Mouvement (1) selon l'une des revendications précédentes, **caractérisé en ce que** ledit poussoir (9) est magnétique, ainsi que lesdits moyens de commande (7), selon des polarités tendant à les attirer les uns vers l'autre en position de montage et de fonctionnement.

20. Mouvement (1) selon la revendication 1 ou 2, **caractérisé en ce que** la transmission de mouvement se fait par un vérin à vis, lesdits moyens de commande (7) étant constitués par une vis sans fin (75), qui est guidée dans ledit premier logement (27) dans lequel ladite vis sans fin (75) est arrêtée axialement, ladite vis sans fin (75) entraînant une denture externe (85) d'une couronne (81) montée prisonnière dans un alésage borgne (82) de ladite platine (2), ladite couronne (81) comportant un taraudage interne (86) coopérant avec un filetage (87) dudit poussoir (9) lequel est libre en translation mais est immobilisé en rotation.

21. Mouvement (1) selon la revendication précédente, **caractérisé en ce qu'**il comporte des moyens de précontrainte (90) ou un ressort hélicoïdal pour plaquer ledit poussoir (9) contre ledit pont (3).

22. Mouvement (1) selon l'une des revendications précédentes, **caractérisé en ce que** ledit mobile (4) est un balancier.

23. Montre (100) comportant au moins un mouvement (1) selon l'une des revendications précédentes.

## Patentansprüche

1. Uhrwerk (1), umfassend mindestens eine Platine (2) und eine Brücke (3), um ein Drehteil (4), dessen unterer Drehzapfen (5) eine Referenzposition (P0) auf der Platine (2) einnimmt, auf beiden Seiten zu halten, wobei das Werk (1) Mittel (6) zum Einstellen der Höhe mindestens eines ersten Punkts (P1) der Brücke (3) in Bezug auf die Platine (2) in Richtung der Drehachse (D0) des Drehteils (4) umfasst, wobei sich der erste Punkt (P1) in der Projektion auf eine Referenzebene (PR) der Platine (2) senkrecht zu der Drehachse (D0) des Drehteils (4) in einem von null verschiedenen ersten Abstand (L1) von der Referenzposition (P0) befindet, **dadurch gekennzeichnet, dass** die Höheneinstellmittel (6) um eine zu der Drehachse (D0) des Drehteils (4) senkrechte Steuerachse (D7) rotatorisch bewegbare Steuermittel (7) und Mittel (8) zum Umwandeln der Bewegung zwischen den Steuermitteln (7) und einem in einer Richtung (D9) parallel zu der Drehachse (D0) des Drehteils (4) bewegbaren Drücker (9) umfassen.

2. Werk (1) nach Anspruch 1, **dadurch gekennzeichnet, dass** die Steuermittel (7) mit komplementären Mitteln (17) zusammenwirken, die in einem ersten Aufnahmeraum (27), den die Platine (2) aufweist, ausgebildet sind.

3. Werk (1) nach Anspruch 2, **dadurch gekennzeichnet, dass** die Steuermittel (7) durch eine Schraube gebildet sind, deren Gewinde mit einem Innengewinde zusammenwirkt, das die komplementären Mittel (17) bildet, die in einem ersten Aufnahmeraum (27), den die Platine (2) aufweist, ausgebildet sind.

4. Werk (1) nach einem der vorhergehenden Ansprüche, **dadurch gekennzeichnet, dass** die Steuermittel (7) Bewegungsumwandlungsmittel (8) in Form eines Kegels oder einer strahlenförmigen Oberfläche umfassen.

5. Werk (1) nach einem der vorhergehenden Ansprüche, **dadurch gekennzeichnet, dass** der Drücker (9) eine kugelförmige oder strahlenförmige Oberfläche (91) aufweist, die mit den Bewegungsumwandlungsmitteln (8) zusammenwirkt.

6. Werk (1) nach einem der vorhergehenden Ansprüche, **dadurch gekennzeichnet, dass** die Brücke (3) eine Oberfläche (39) für die Aufnahme des Endes des Drückers (9), das gegenüber den Bewegungsumwandlungsmitteln (8) angeordnet ist, aufweist.

7. Werk (1) nach einem der vorhergehenden Ansprüche, **dadurch gekennzeichnet, dass** die Platine (2) einen Aufnahmeraum (29) für die Führung des Drückers (9) längs einer geradlinigen Achse (D9) umfasst, die zu der Drehachse (D0) des Drehteils (4) im Wesentlichen parallel ist.

8. Werk (1) nach einem der vorhergehenden Ansprüche, **dadurch gekennzeichnet, dass** die Steuermittel (7) Arretierungsmittel (71) umfassen, die dafür ausgelegt sind, mit der Platine (2) zusammenzuwirken, um nach der Einstellung die Steuermittel (7) in Bezug auf die Platine (2) längs der Steuerachse (D7) an ihrer Position zu arretieren.

9. Werk (1) nach den vorhergehenden Anspruch, **dadurch gekennzeichnet, dass** die Arretierungsmittel (71) mindestens eine Sicherungsmutter oder eine Feder umfassen.

10. Werk (1) nach einem der vorhergehenden Ansprüche, **dadurch gekennzeichnet, dass** es eine Klemmschraube (35) umfasst, die dafür ausgelegt ist, mit einem Innengewinde (25) der Platine (2) entlang einer geradlinigen Achse (D2), die zu der Drehachse (D0) des Drehteils (4) im Wesentlichen parallel ist, zusammenzuwirken, um die Brücke (3) auf dem Drücker (9) abstützend festzuklemmen, wobei das Innengewinde (25) in einem von null verschiedenen zweiten Abstand (L2) von der Referenzposition (P0) angeordnet ist.

11. Werk (1) nach dem vorhergehenden Anspruch, **dadurch gekennzeichnet, dass** der zweite Abstand (L2) von dem ersten Abstand (L1) verschieden ist.

12. Werk (1) nach den Ansprüchen 7 und 11, **dadurch gekennzeichnet, dass** die geradlinige Achse (D9) des Aufnahmeraums (29) und die geradlinige Achse (D2) des Innengewindes (25) zu der Drehachse (D0) des Drehteils (4) koplanar sind.

13. Werk (1) nach einem der vorhergehenden Ansprüche, **dadurch gekennzeichnet, dass** es eine Drehzapfenschraube (36) umfasst, die mit einem Innengewinde (26) der Platine (2) entlang einer geradlinigen Drehachse (D6), die zu der Drehachse (D0) des Drehteils (4) im Wesentlichen parallel ist, zusammenwirkt, um eine Winkeleinstellung der Brücke (3) in Bezug auf die Platine (2) um die geradlinige Drehachse (D6) herum zuzulassen und um die Brücke (3) auf der Platine (2) in einer bestimmten Winkelposition abstützend festzuklemmen, wobei das Innengewinde (26) in einem dritten von null verschiedenen Abstand (L3) von der Referenzposition (P0) angeordnet ist.

14. Werk (1) nach dem vorhergehenden Anspruch, **dadurch gekennzeichnet, dass** es mikrometrische Winkeleinstellmittel (60) für die relative Winkeleinstellung der Brücke (3) in Bezug auf die Platine (2) umfasst.

15. Werk (1) nach den Ansprüchen 6 und 14, **dadurch gekennzeichnet, dass** die Aufnahmeoberfläche (39) des Drückers (9) durch Anschlagoberflächen begrenzt ist, die die Winkelbahn der relativen Winkeleinstellung der Brücke (3) in Bezug auf die Platine (2) begrenzen.

16. Werk (1) nach Anspruch 14 oder 15, **dadurch gekennzeichnet, dass** die mikrometrischen Winkeleinstellmittel (60) eine Schraube (61) umfassen, die in einem Innengewinde (21), das zu der Platine (2) im Wesentlichen radial ist, oder entsprechend in einem Innengewinde (31), das zu der Brücke (3) im Wesentlichen radial ist, angeordnet ist, wobei die Schraube (61) dafür ausgelegt ist, einen Finger (62), der mit der Brücke (3) oder entsprechend mit der Platine (2) fest verbunden ist, zu drücken oder zu ziehen.

17. Werk (1) nach einem der Ansprüche 14 bis 16, **dadurch gekennzeichnet, dass** sich die mikrometrischen Winkeleinstellmittel (60) am Umfang der Platine (2) oder der Brücke (3) angeordnet sind und nach der vollständigen Montage des Werks (1) zugänglich sind.

18. Werk (1) nach einem der vorhergehenden Ansprüche, **dadurch gekennzeichnet, dass** die Steuermittel (7) am Umfang der Platine (2) angeordnet sind und nach der vollständigen Montage des Werks (1) zugänglich sind.

19. Werk (1) nach einem der vorhergehenden Ansprüche, **dadurch gekennzeichnet, dass** der Drücker (9) magnetisch ist sowie die Steuermittel (7), und dass ihre entsprechende Polaritäten bestrebt sind, sich in der Montage- und Betriebsposition gegenseitig anzuziehen.

20. Werk (1) nach Anspruch 1 oder 2, **dadurch gekennzeichnet, dass** die Bewegungsumwandlung durch eine Gewindespindel erfolgt, wobei die Steuermittel (7) durch eine Endlosschraube (75) gebildet sind, die in dem ersten Aufnahmeraum (27) geführt wird, in dem die Endlosschraube (75) axial arretiert ist, wobei die Endlosschraube (75) eine Außenzahnung (85) einer Krone (81) antreibt, die in eine Blindbohrung (82) der Platine (2) eingeschlossen montiert ist, wobei die Krone (81) ein Innengewinde (86) aufweist, das mit einem Außengewinde (87) des Drückers (9) zusammenwirkt, der translatorisch frei, jedoch rotatorisch blockiert ist.

21. Werk (1) nach dem vorhergehenden Anspruch, **dadurch gekennzeichnet, dass** es Vorspannungsmittel (90) oder eine Schraubenfeder umfasst, um den Drücker (9) gegen die Brücke (3) zu drücken.

22. Werk (1) nach einem der vorhergehenden Ansprüche, **dadurch gekennzeichnet, dass** das Drehteil (4) eine Unruh ist.

23. Uhr (100), umfassend mindestens ein Werk (1) nach einem der vorhergehenden Ansprüche.

## Claims

1. Timepiece movement (1) including at least a main plate (2) and a bar (3) for holding a wheel set (4) on both sides, a bottom pivot (5) of which occupies a reference position (P0) on said plate (2), wherein said movement (1) includes means (6) of adjusting the height of at least a first point (P1) of said bar (3) in relation to said plate (2) in the direction of the axis of rotation (D0) of said wheel set (4), said first point (P1) being, in projection onto a reference plane (PR) of said plate (2) orthogonal to said axis of rotation (D0) of said wheel set (4), at a first non-zero distance (L1) from said reference position (P0), **characterized in that** said height adjustment means (6) include control means (7) rotatably movable about a perpendicular control axis (D7) relative to said axis of rotation (D0) of said wheel set (4), and include means (8) of transforming motion between said control means (7) and a pusher (9) movable in a parallel direction (D9) to said axis of rotation (D0) of said wheel set (4).

2. Movement (1) according to claim 1, **characterized in that** said control means (7) cooperates with a complementary means (17) arranged in a first housing (27) in said plate (2).

3. Movement (1) according to claim 2, **characterized in that** said control means (7) is formed by a screw whose external thread cooperates with an internal thread forming said complementary means (17) arranged in a first housing (27) in said plate (2).

4. Movement (1) according to one of the preceding claims, **characterized in that** said control means (7) include said motion transforming means (8) in the form of a cone or a curved surface.

5. Movement (1) according to one of the preceding claims, **characterized in that** said pusher (9) includes a spherical or curved surface (91) which cooperates with said motion transforming means (8).

6. Movement (1) according to one of the preceding claims, **characterized in that** said bar (3) includes a receiving surface (39) for the end of said pusher (9) which is opposite to said motion transforming means (8).

7. Movement (1) according to one of the preceding claims, **characterized in that** said plate (2) includes a housing (29) for guiding said pusher (9) along a rectilinear axis (D9) substantially parallel to said axis of rotation (D0) of said wheel set (4).

8. Movement (1) according to one of the preceding claims, **characterized in that** said control means (7) include arresting means (71) arranged to cooperate with said plate (2) to lock said control means (7) in position after adjustment in relation to said plate (2) along said control axis (D7).

9. Movement (1) according to the preceding claim, **characterized in that** said arresting means (71) include at least one lock nut or at least one spring.

10. Movement (1) according to one of the preceding claims, **characterized in that** the movement includes a tightening screw (35) arranged to cooperate with an internal thread (25) of said plate (2) along a rectilinear axis (D2) substantially parallel to said axis of rotation (D0) of said wheel set (4) to clamp said bar (3) in abutment on said pusher (9), said internal thread (25) being positioned at a second non-zero distance (L2) from said reference position (P0).

11. Movement (1) according to the preceding claim, **characterized in that** said second distance (L2) is different from said first distance (L1).

12. Movement (1) according to claims 7 and 11, **characterized in that** said rectilinear axis (D9) of said housing (29) and said rectilinear axis (D2) of said internal thread (25) are coplanar to said axis of rotation (D0) of said wheel set (4).

13. Movement (1) according to one of the preceding claims, **characterized in that** the movement includes a pivot screw (36) cooperating with an internal thread (26) of said plate (2) along a rectilinear pivot axis (D6) substantially parallel to said axis of rotation (D0) of said wheel set (4), to allow an angular adjustment of said bar (3) in relation to said plate (2) about said rectilinear pivot axis (D6), and for clamping said bar (3) in abutment in a determined angular position on said plate (2), said internal thread (26) being positioned at a third non-zero distance (L3) from said reference position (P0).

14. Movement (1) according to the preceding claim, **characterized in that** the movement includes micrometric angular adjustment means (60) for the relative angular adjustment of said bar (3) in relation to said plate (2).

15. Movement (1) according to claims 6 and 14, **characterized in that** said receiving surface (39) of said pusher (9) is limited by stop surfaces limiting the angular travel of relative angular adjustment of said bar (3) in relation to said plate (2).

16. Movement (1) according to claim 14 or 15, **characterized in that** said micrometric angular adjustment means (60) include a screw (61) housed in a substantially radial internal thread (21) of said plate (2), or respectively in a substantially radial internal thread (31) of said bar (3), said screw (61) being arranged to push or pull a finger (62) integral with said bar (3), or respectively with said plate (2).

17. Movement (1) according to any of claims 14 to 16, **characterized in that** said micrometric angular adjustment means (60) are located at the periphery of said plate (2) or of said bar (3), and is accessible after assembly of said complete movement (1).

18. Movement (1) according to one of the preceding claims, **characterized in that** said control means (7) are located at the periphery of said plate (2) and are accessible after assembly of said complete movement (1).

19. Movement (1) according to one of the preceding claims, **characterized in that** said pusher (9) is magnetic, as are said control means (7), having polarities that tend to attract said pusher and control means to each other in an assembled operating position.

20. Movement (1) according to claim 1 or 2, **characterized in that** the transmission of motion occurs via a screw jack, said control means (7) being formed by a worm (75), which is guided in said first housing (27) in which said worm (75) is axially arrested, said worm (75) driving an external toothing (85) of a crown (81) confined inside a blind hole (82) of said plate (2), said crown (81) including an internal thread (86) cooperating with an external thread (87) of said pusher (89) which is free to move in translation but is locked in rotation.

21. Movement (1) according to the preceding claim, **characterized in that** the movement includes a prestressing means (90) or a helical spring for pressing said pusher (9) against said plate (3).

22. Movement (1) according to one of the preceding claims, **characterized in that** said wheel set (4) is a balance wheel.

23. Watch (100) including at least one movement (1) according to one of the preceding claims.
